# EUROPÄISCHE PATENTSCHRIFT

(11) **EP 0 670 877 B1**
(45) Veröffentlichungstag und Bekanntmachung des Hinweises auf die Patenterteilung: **04.12.1996**
(21) Anmeldenummer: 93924051.1
(22) Anmeldetag: 26.10.1993
(51) Int. Cl.: C11D 1/83, C11D 17/00

(54) **VISKOSE WÄSSRIGE TENSIDZUBEREITUNGEN**
VISCOUS AQUEOUS SURFACTANT PREPARATIONS
PREPARATIONS TENSIOACTIVES VISQUEUSES AQUEUSES

(30) Priorität: 26.11.1992 DE 4239679
(43) Veröffentlichungstag der Anmeldung: 13.09.1995
(73) Patentinhaber: Henkel Kommanditgesellschaft auf Aktien, 40191 Düsseldorf (DE)
(72) Erfinder: HOFMANN, Rainer, D-40597 Düsseldorf (DE); FÖRSTER, Thomas, D-40699 Erkrath (DE); NICKEL, Dieter, D-40699 Erkrath (DE)
(86) Internationale Anmeldenummer: EP9302963
(87) Internationale Veröffentlichungsnummer: WO9412601

(56) Entgegenhaltungen:
- EP-A- 0 216 301
- EP-A- 0 486 784
- WO-A-92/21742
- US-A- 4 483 787
- PATENT ABSTRACTS OF JAPAN vol. 15, no. 403 (C-0875)15. Oktober 1991 & JP,A,03 166 298 (MITSUBISHI PETROCHEM CO LTD) 18. Juli 1991
- PATENT ABSTRACTS OF JAPAN vol. 15, no. 202 (C-0834)23. Mai 1991 & JP,A,03 056 596 (KAO CORP.) 12. März 1991
- PATENT ABSTRACTS OF JAPAN vol. 15, no. 403 (C-0875)15. Oktober 1991
- PATENT ABSTRACTS OF JAPAN vol. 15, no. 202 (C-0834)23. Mai 1991

## Beschreibung

Die Erfindung betrifft niedrigkonzentrierte und hochviskose wäßrige Tensidzubereitungen, die Alkylglykoside und bestimmte Alkyl- oder Alkenylethersulfate enthalten, ein Verfahren zu ihrer Herstellung sowie die Verwendung derartiger Zubereitungen als Wasch- oder Reinigungsmittel.

Daß Alkylglykoside mit langkettigen Alkylgruppen zu den nichtionischen Tensiden gehören, ist seit langer Zeit bekannt. Ebenso weiß der Fachmann, wie zum Beispiel in A.M. Schwartz, J.W. Perry, Surface Active Agents, Vol. I, Interscience Publishers, 1949, Seite 372 beschrieben, daß Tensidmischungen in der Regel synergistische Effekte aufweisen und oft bessere Reinigungseigenschaften besitzen, als sich aus der Summe der Werte der Einzelkomponenten ergeben würde.

Waschmittel, die Alkylglykoside in Kombination mit wenigstens einem üblichen anionischen Tensid im Verhältnis 1 : 10 bis 10 : 1 enthalten, werden in der europäischen Patentanmeldung EP 070 074 beschrieben. Waschmittel, die Alkylglykoside und Aniontenside enthalten, sind auch aus der europäischen Patentanmeldung EP 092 877 bekannt. Des weiteren sind aus der europäischen Patentanmeldung EP 105 556 flüssige Waschmittel bekannt, die Alkylglykoside, bestimmte andere nichtionische Tenside und anionische Tenside enthalten. Aus der internationalen Patentanmeldung WO 86/02943 sind alkylglykosidhaltige Flüssigwaschmittel bekannt, die übliche Aniontenside enthalten. Aus der europäischen Patentanmeldung EP 132 043 ist ein Verfahren zur Herstellung von Alkylglykosiden unter Einsatz katalytischer Mengen eines Aniontensids in dessen Säureform bekannt. In der europäischen Patentanmeldung EP 132 046 wird vorgeschlagen, ein derartiges Herstellungsverfahren durch Zugabe bestimmter Basen nach der eigentlichen Reaktion zur Neutralisation des Katalysators zu modifizieren. Die in diesen Dokumenten erwähnten Wasch- beziehungsweise Reinigungsmittelvorprodukte auf Alkylglykosid-Basis sind relativ hochkonzentrierte wäßrige Lösungen beziehungsweise Pasten, da die für die Mischung zu fertigen Mitteln vorgesehenen Komponenten einen möglichst hohen Aktivsubstanzgehalt aufweisen sollen. Gleichzeitig müssen sie leicht handhabbar sein, das heißt, sie sollten eine möglichst niedrige Viskosität aufweisen, fließfähig und leicht pumpbar sein. Demgegenüber wird an vom Verbraucher angewendete wäßrige Flüssigprodukte, zu denen insbesondere Flüssigwaschmittel, Geschirrspülmittel und Universalreiniger, aber auch kosmetische Produkte, beispielsweise Haarshampoos oder Körperreinigungslotionen gehören, die Forderung an eine gewisse Mindestviskosität gestellt, obwohl der Aktivsubstanzgehalt derartiger Produkte in der Regel relativ niedrig ist. Derartige Produkte enthalten daher normalerweise Verdickungsmittel, die in der Regel den Nachteil aufweisen, selbst nichts zur Reinigungsleistung der in den Mitteln enthaltenen Tensidkomponente beizutragen. Übliche Verdikkungsmittel sind anorganische wasserlösliche Salze, insbesondere Natriumchlorid, und Salze nicht oberflächenaktiver aromatischer Sulfonsäuren, beispielsweise Natrium-Cumolsulfonat.

Organische Verdickungsmittel sind üblicherweise Fettsäurealkanolamide, wie Kokosfettsäuremonoethanolamid, Laurinsäuremonoethanolamid, Ölsäurediethanolamid und Kokosfettsäurediethanolamid, Polyethylenglykoldifettsäureester sowie eine Reihe wasserlöslicher Polymere.

In den meisten Fällen ist es nicht oder nur unter Einsatz großer Konzentration möglich, allein durch Verwendung anorganischer Salze die gewünschte Viskosität in der Tensidlösung aufzubauen. Man ist daher in der Regel gezwungen, zusätzlich zu den anorganischen Salzen organische Verdickungsmittel einzusetzen, die mit einer Reihe von Nachteilen behaftet sind. So weisen mit Polyethylenglykolfettsäurediestern verdickte Lösungen oft eine unzureichende Viskositätsstabilität bei Lagerung auf, während wasserlösliche Polymere sich oft nur schwer auflösen und ein unerwünschtes Fließverhalten bewirken.

In der europäischen Patentanmeldung EP 306 843 wird vorgeschlagen, zur Verdickung von Tensidlösungen Anlagerungsprodukte von Ethylenoxid und/oder Propylenoxid an ungesättigte Fettalkohole zu verwenden. Diese Produkte weisen die oben genannten Nachteile nicht mehr auf; es besteht jedoch nach wie vor das Bedürfnis nach Verdickungsmitteln mit vergleichbaren Eigenschaften bei erhöhter verdickender Wirkung. Dies würde bei gegebenem Gehalt an Verdickungsmitteln die Herstellung von Systemen mit höherer Viskosität ebenso ermöglichen wie die Verringerung des Gehaltes an Verdikkungsmitteln bei vorgegebener Viskosität.

Aus der europäischen Patentanmeldung EP 486 784 ist bekannt, daß Mittel, welche 15 Gew.-% Alkylglykosid enthalten, bei einem Gehalt von ca. 0,5 Gew.-% Alkylethersulfat eine Viskosität von weniger als 350 mPa.s aufweisen und die Viskosität derartiger Mittel bei der Zugabe zunehmender Mengen von Alkylethersulfat ein Minimum durchläuft. Derartige Mittel sind für vom Verbraucher angewendete wäßrige Flüssigprodukte in der Regel sowohl zu hochkonzentriert als auch nicht viskos genug, um als leicht handhabbar angesehen zu werden.

Überraschenderweise wurde nun gefunden, daß bei demgegenüber deutlich niedrigeren Alkylglykosid-Konzentrationen der Zusatz bestimmter Ethersulfate ein stark ausgeprägtes Viskositätsmaximum ergibt und eine lagerstabile, flüssige, fließfähige Alkylglykosid-Zubereitung auf wäßriger Basis erhalten werden kann, die durch ihre relativ hohe Viskosität bei relativ niedriger Konzentration eine leichte Handhabbarkeit unter Anwendungsbedingungen aufweist und möglichst geringe Mengen an nicht-alkylglykosidischer Aktivsubstanz enthält, wenn man Alkylglykosid und bestimmtes Alkyl- oder Alkenylethersulfat in bestimmten Mengenverhältnissen mischt.

Die erfindungsgemäßen Tensidzubereitungen sind demgemäß gelförmige wäßrige Mischungen, die im wesentlichen aus
2 Gew.-% bis 10 Gew.-% eines Alkylglykosids der Formel I,

   R¹-O(G)ₙ (I)

   in der R¹ einen Alkylrest mit 8 bis 22 C-Atomen, G eine Glykose-Einheit und n eine Zahl zwischen 1 und 10 bedeuten,
0,05 Gew.-% bis 2 Gew.-% eines Ethersulfats der Formel II,

   R²-O-(CₚH₂ₚO)_{q}SO₃X (II)

   in der R² einen Alkyl- oder Alkenylrest mit 8 bis 22 C-Atomen und bis zu 3 C-C-Doppelbindungen, p die Zahl 2 oder 3, q eine Zahl von 1 bis 10, vorzugsweise von 1 bis 5, und X ein Alkalimetallion, ein Ammonium- oder alkyl- bzw. hydroxyalkylsubstituiertes Ammoniumion bedeuten,
wobei das Gewichtsverhältnis von Alkylglykosid gemäß Formel I zu Ethersulfat gemäß Formel II 35 : 1 bis 3 : 1, vorzugsweise 15:1 bis 8:1 beträgt,
und auf 100 Gew.-% Wasser oder eines Gemischs aus Wasser mit einem wassermischbaren organischen Lösungsmittel bestehen.

Unter gelförmigen Zubereitungen werden im Rahmen der vorliegenden Erfindung strukturierte, isotrope, viskoelastische Lösungen mit einer aus einer aus Stäbchenmicellen aufgebauten viskoelastischen Netzwerkstruktur verstanden. Sie weisen vorzugsweise eine Viskosität, gemessen bei einer Temperatur im Bereich von 20 °C bis 25 °C bei einer Scherrate von 10 s⁻¹, von 400 mPa·s bis 10 000 mPa·s, insbesondere von 500 mPa·s bis 8 000 mPa·s, auf.

Vorzugsweise enthalten die erfindungsgemäßen Alkylglykosid-Zubereitungen 3 Gew.-% bis 9 Gew.-%, insbesondere 4 Gew.-% bis 8 Gew.-% Alkylglykosid gemäß Formel I, 0,1 Gew.-% bis 2 Gew.-% Ethersulfat gemäß Formel II und auf 100 Gew.-% Wasser. Ein Teil des Wassers, insbesondere nicht mehr als 5 Gew.-%, bezogen auf erfindungsgemäße Zubereitung, kann durch ein wassermischbares organisches Lösungsmittel, vorzugsweise aus der Gruppe umfassend Alkohole mit 1 bis 4 C-Atomen, Glykole mit 2 bis 4 C-Atomen und die aus diesen ableitbaren Di- und Triglykole sowie die entsprechenden Glykolether und Gemische dieser Substanzen enthalten.

Ein weiterer Gegenstand der Erfindung ist ein Verfahren zur Herstellung lagerstabiler, gelförmiger Tensid-Zubereitungen auf wäßriger Basis, die bei einer Temperatur im Bereich von 20 °C bis 25 °C bei einer Scherrate von 10 s⁻¹ eine Viskosität im Bereich von 400 mPa.s bis 10 000 mPa.s aufweisen, durch Mischen einer wäßrigen Lösung, die ein Alkylglykosid der Formel I,

R¹-O(G)ₙ (I)

in der R¹ einen Alkylrest mit 8 bis 22 C-Atomen, G eine Glykose-Einheit und n eine Zahl zwischen 1 und 10 bedeuten, mit einem Ethersulfat der Formel II,

R²-O-(CₚH₂ₚO)_{q}SO₃X (II)

in der R² einen Alkyl- oder Alkenylrest mit 8 bis 22 C-Atomen und bis zu 3 C-C-Doppelbindungen, p die Zahl 2 oder 3, q eine Zahl von 1 bis 10, und X ein Alkalimetallion, ein Ammonium- oder alkyl- bzw. hydroxyalkylsubstituiertes Ammoniumion bedeuten,
im Gewichtsverhältnis von Alkylglykosid gemäß Formel I zu Ethersulfat gemäß Formel II von 35 : 1 bis 3 : 1, und mit so viel Wasser oder einem Gemisch aus Wasser mit einem wassermischbaren organischen Lösungsmittel, daß der Gesamttensidgehalt in der Zubereitung 2,2 Gew.-% bis 12 Gew.-% beträgt.

Dabei geht man vorzugsweise derart vor, daß man eine wäßrige Paste, welche Alkylglykosid gemäß Formel I in einer Konzentration von 30 Gew.-% bis 60 Gew.-% enthält, in einer solchen Menge mit dem Ethersulfat oder einer wäßrigen Lösung des Ethersulfats mischt, daß die Summe der Tenside in der resultierenden wäßrigen Zubereitung 2,5 Gew.-% bis 10 Gew.-% beträgt und das resultierende Gel 90 Gew.-% bis 97,5 Gew.-% Wasser enthält. Das Wasser kann im Prinzip an jeder Stelle der Herstellung der erfindungsgemäßen Mittel zugemischt werden, falls die eingesetzten Ausgangsmaterialien nicht schon genügend derartiges Lösungsmittel enthalten. Vorzugsweise werden die Komponenten auf Temperaturen von 60 °C bis 80 °C erwärmt und mit üblichen Mischern, die vorzugsweise beheizbar sind und während des gesamten Mischvorgangs insbesondere bei Temperaturen im genannten Bereich gehalten werden, vermischt.

Die für die erfindungsgemäßen Tensidzubereitungen geeigneten Alkylglykoside und ihre Herstellung werden zum Beispiel in den europäischen Patentanmeldungen EP 92 355, EP 301 298, EP 357 969 und EP 362 671 oder der US-amerikanischen Patentschrift US 3 547 828 beschrieben. Bei den Glykosidkomponenten ((G)ₙ in Formel I) derartiger Alkylglykoside handelt es sich um Oligo- oder Polymere aus natürlich vorkommenden Aldose- oder Ketose-Monomeren, zu denen insbesondere Glucose, Mannose, Fruktose, Galaktose, Talose, Gulose, Altrose, Allose, Idose, Ribose, Arabinose, Xylose und Lyxose gehören. Die aus derartigen glykosidisch verknüpften Monomeren bestehenden Oligomere werden außer durch die Art der in ihnen enthaltenen Zucker durch deren Anzahl, den sogenannten Oligomerisierungsgrad, charakterisiert. Der Oligomerisierungsgrad (n in Formel I) kann als analytisch zu ermittelnde Größe auch nicht-ganzzahlige Zahlenwerte annehmen; er liegt in der Regel bei Werten zwischen 1 und 10, bei den vorzugsweise eingesetzten Alkylglykosiden unter einem Wert von 1,5, insbesondere zwischen 1,2 und 1,4. Bevorzugter Monomer-Baustein ist wegen der guten Verfügbarkeit Glucose.

Der Alkylteil (R¹ in Formel I) der in den erfindungsgemäßen Tensidzubereitungen enthaltenen Alkylglykoside stammt bevorzugt ebenfalls aus leicht zugänglichen Derivaten nachwachsender Rohstoffe, insbesondere aus Fettalkoholen, obwohl auch deren verzweigtkettige Isomere, insbesondere sogenannte Oxoalkohole, zur Herstellung verwendbarer Alkylglykoside eingesetzt werden können. Brauchbar sind demgemäß insbesondere die primären Alkohole mit linearen Octyl-, Decyl-, Dodecyl-, Tetradecyl-, Hexadecyl- oder Octadecylresten sowie deren Gemische. Besonders geeignete Alkylglykoside enthalten einen Kokosfettalkylrest, das heißt Mischungen mit im wesentlichen R¹=Dodecyl und R¹=Tetradecyl.

Die Alkylglykoside können herstellungsbedingt geringe Mengen, beispielsweise 1 bis 2 %, an nicht umgesetztem freiem Fettalkohol enthalten, was sich in der Regel nicht nachteilig auf die Eigenschaften der damit hergestellten Zubereitungen auswirkt.

Die im Rahmen der Erfindung einsetzbaren Ethersulfate sind anionische Tenside, die in der Regel durch die bekannte Reaktion von aliphatischen primären Alkoholen mit vorzugsweise 1 bis 10, insbesondere 1 bis 5 Molequivalenten Alkylenoxid, insbesondere Ethylenoxid, und anschließende Umsetzung mit einem Sulfatierungsreagenz, beispielsweise Schwefeltrioxid oder Chlorsulfonsäure, sowie nachfolgende Neutralisation und Hydrolyse der entstandenen Reaktionsprodukte, vorzugsweise mit Alkali-, Ammonium- oder Alkyl- beziehungsweise Hydroxyalkyl-substituiuerten Ammoniumbasen, hergestellt werden. Ethersulfate, auf die sich das erfindungsgemäße Verfahren erstreckt, leiten sich vorzugsweise von alkoxylierten, insbesondere ethoxylierten Fettalkoholen mit 12 bis 22 Kohlenstoffatomen, insbesondere 12 bis 18 Kohlenstoffatomen, ab. Bei diesen beträgt der Alkoxylierungsgrad (q in Formel II) vorzugsweise 1 bis 3. Der Alkoxylierungsgrad als analytisch zu ermittelnde Größe kann auch nicht-ganzzahlige Zahlenwerte annehmen. Typische Beispiele für Ausgangsstoffe der erfindungsgemäß brauchbaren Ethersulfate sind Laurylalkohol, Myristylalkohol, Cetylalkohol, Stearylalkohol oder Behenylalkohol und die entsprechenden ungesättigten Alkohole, welche durch Reduktion der Carboxylgruppe aus Ölsäure, Lauroleinsäure, Myristoleinsäure, Gadoleinsäure, Erucasäure, Linolsäure und Linolensäure zugänglich sind. Die Ethersulfate können sich auch von technischen Alkoholgemischen ableiten, wie sie zum Beispiel bei der Hydrierung von technischen Fettsäureestergemischen natürlicher Herkunft oder von Aldehyden aus der Roelen'schen Oxosynthese anfallen.

Vorzugsweise enthalten die solcherart hergestellten Ethersulfate möglichst wenig, insbesondere nicht über 5 Gew.-%, bezogen auf Ethersulfat, anorganisches Salz. Zu diesen sind die Alkalichloride und insbesondere die Alkalisulfate zu rechnen. Falls nicht schon bei der oben beschriebenen Herstellung der Ethersulfate Salzgehalte in derart niedrigen Mengen anfallen, kann das Ethersulfat durch bekannte Methoden, beispielsweise durch Umkristallisieren, auf Gehalte nicht über 5 Gew.-%, insbesondere von 0,1 Gew.-% bis 1,5 Gew.-%, jeweils bezogen auf Ethersulfat, an anorganischem Salz gebracht werden. Äußerst überraschend ist, daß erfindungsgemäße Tensidzubereitungen, die solcherart salzarmes Ethersulfat enthalten, eine im Vergleich zu salzreicheres Ethersulfat enthaltenden Tensidzubereitungen noch deutlicher ausgeprägtes, vorteilhaftes Viskositätsverhalten zeigen, obwohl üblicherweise gerade der Zusatz von anorganischen Salzen, insbesondere Natriumchlorid, als verdickend gilt.

Ethersulfate sind seit langer Zeit als gut wirksame Aniontenside bekannt. Überraschend war allerdings, daß durch den Zusatz sehr geringer Mengen derartiger Aniontenside die Viskosität verdünnter wäßriger Alkylglykosid-Lösungen deutlich erhöht werden kann. Im Gegensatz dazu nimmt durch den Zusatz von Alkylbenzolsulfonat als Beispiel für ein anderes, bekanntlich ebenfalls hohe Reinigungsleistung aufweisendes Aniontensid die Viskosität verdünnter wäßriger Alkylglykosid-Lösungen ab.

Die erfindungsgemäßen Tensidzubereitungen weisen ausgezeichnete Reinigungseigenschaften und eine hohe Kaltwasserlöslichkeit auf. Sie werden daher vorzugsweise als Wasch,- Spül- oder Reinigungsmittel sowie in der Haar- und Körperpflege verwendet oder dienen als lagerstabile, leicht handhabbare Vorgemische zur Herstellung solcher Mittel. Dabei ist die Zugabe anderer in derartigen Mitteln üblicher Bestandteile, zu denen insbesondere Buildersubstanzen, wie Zeolithe und Schichtsilikate, Korrosionsinhibitoren, Bleichmittel, Bleichaktivatoren, optische Aufheller, Enzyme, Vergrauungsinhibitoren, antimikrobielle Wirkstoffe, Abrasivmittel, Schaumstabilisatoren, Konservierungsmittel, pH-Regulatoren, Trübungs- und Perlglanzmittel, Farb- und Duftstoffe sowie zusätzliche Tenside gehören, zu den erfindungsgemäßen Zubereitungen möglich.

### Beispiele

### Beispiel 1

Wäßrige Mischungen aus den in Tabelle 1 (Summe der Tensidkomponenten 5 Gew.-%), Tabelle 2 (Summe der Tensidkomponenten 7,5 Gew.-%) und Tabelle 3 (Summe der Tensidkomponenten 10 Gew.-%) angegebenen Mischungen aus Ethersulfat (C_{12/14}-Alkohol, umgesetzt mit 2 Molequivalenten Ethylenoxid und sulfatiert, Natriumsalz; enthaltend ca. 1 Gew.-% anorganisches Salz Natriumulfat und -chlorid) mit C_{12/14}-Alkylglucosid (0ligomerisierungsgrad 1,4) in den angegebenen Mischungsverhältnissen (Alkylglykosid zu Ethersulfat) wiesen die nachfolgend aufgeführten Viskositäten (25 °C, gemessen mit einem schubspannungskontrollierten Rotationsrheometer Carri-Med^{(R)} CS 100 bei einer Scherrate von 10 s⁻¹) auf, wobei zum Vergleich auch die Werte für gleichkonzentrierte Ethersulfat-freie wäßrige Lösungen angeführt sind.

**Tabelle 1:**

| Eigenschaften 5-gewichtsprozentiger Zubereitungen (25 °C) | |
|---|---|
| Mischungsverhältnis [Gew.-%] | Viskosität [mPa.s] |
| 5:0 | 320 |
| 4,5:0,5 | 500 |
| 4,75:0,25 | 1400 |

**Tabelle 2:**

| Eigenschaften 7,5-gewichtsprozentiger Zubereitungen (25 °C) | |
|---|---|
| Mischungsverhältnis [Gew.-%] | Viskosität [mPa.s] |
| 7,5:0 | 520 |
| 6,5:1 | 1400 |
| 7:0,5 | 2900 |
| 7,25:0,25 | 1200 |

**Tabelle 3:**

| Eigenschaften 10-gewichtsprozentiger Zubereitungen (25 °C) | |
|---|---|
| Mischungsverhältnis [Gew.-%] | Viskosität [mPa.s] |
| 10:0 | 720 |
| 8:2 | 900 |
| 8,5:1,5 | 4700 |
| 9:1 | 7000 |
| 9,5:0,5 | 2100 |

Zum Vergleich wurden nicht erfindungsgemäße Zubereitungen hergestellt und getestet, die C_{12/14}-Alkylglucosid und Na-C_{11/13}-Alkylbenzolsulfonat (Maranil^{(R)}, Hersteller Hüls) enthielten. Diese wiesen in 5-gewichtsprozentiger Lösung (Gewichtsverhältnis 4,9:0,1) eine Viskosität von 270 mPa·s und in 10-gewichtsprozentiger Lösung (Gewichtsverhältnis 9:1) eine Viskosität von 360 mPa·s auf.

Im Vergleich zu den aus EP 486 784 bekannten, höher konzentrierten Lösungen weisen die erfindungsgemäßen Zubereitungen deutlich höhere Viskositäten auf.

## Patentansprüche

1. Niedrigkonzentrierte und viskose Tensidzubereitung in Form einer gelförmigen wäßrigen Mischung, bestehend im wesentlichen aus
2 Gew.-% bis 10 Gew.-% eines Alkylglykosids der Formel I,
R¹-O(G)ₙ (I)
in der R¹ einen Alkylrest mit 8 bis 22 C-Atomen, G eine Glykose-Einheit und n eine Zahl zwischen 1 und 10 bedeuten,
0,05 Gew.-% bis 2 Gew.-% eines Ethersulfats der Formel II,
R²-O-(CₚH₂ₚO)_{q}SO₃X (II)
in der R² einen Alkyl- oder Alkenylrest mit 8 bis 22 C-Atomen und bis zu 3 C-C-Doppelbindungen, p die Zahl 2 oder 3, q eine Zahl von 1 bis 10 und X ein Alkalimetallion, ein Ammonium- oder alkyl- bzw. hydroxyalkylsubstituiertes Ammoniumion bedeuten,
wobei das Gewichtsverhältnis von Alkylglykosid gemäß Formel I zu Ethersulfat gemäß Formel II 35 : 1 bis 3 : 1, vorzugsweise 15:1 bis 8:1 beträgt, und
auf 100 Gew.-% Wasser oder eines Gemischs aus Wasser mit einem wassermischbaren organischen Lösungsmittel.

2. Tensidzubereitung nach Anspruch 1, dadurch gekennzeichnet, daß sie eine Viskosität, gemessen bei einer Temperatur im Bereich von 20 °C bis 25 °C bei einer Scherrate von 10 s⁻¹, von 400 mPa·s bis 10 000 mPa·s, insbesondere von 500 mPa·s bis 8 000 mPa·s aufweist.

3. Tensidzubereitung nach Anspruch 1 oder 2, dadurch gekennzeichnet, daß sie 3 Gew.-% bis 9 Gew.-%, insbesondere 4 Gew.-% bis 8 Gew.-% Alkylglykosid gemäß Formel I, 0,1 Gew.-% bis 2 Gew.-% Ethersulfat gemäß Formel II und auf 100 Gew.-% Wasser oder ein Gemisch aus Wasser mit nicht mehr als 5 Gew.-%, bezogen auf erfindungsgemäße Zubereitung, eines wassermischbaren organischen Lösungsmittels enthält.

4. Tensidzubereitung nach einem der Ansprüche 1 bis 3, dadurch gekennzeichnet, daß das Ethersulfat eine Verbindung der Formel II ist, in der R² einen Alkylrest mit 12 bis 18 C-Atomen, p die Zahl 2 und q eine Zahl von 1 bis 10, insbesondere 1 bis 5 bedeutet.

5. Tensidzubereitung nach einem der Ansprüche 1 bis 4, dadurch gekennzeichnet, daß das eingesetzte Ethersulfat nicht über 5 Gew.-%, insbesondere 0,1 Gew.-% bis 1,5 Gew.-% anorganisches Salz enthält.

6. Tensidzubereitung nach einem der Ansprüche 1 bis 5, dadurch gekennzeichnet, daß das Alkylglykosid gemäß Formel I einen Oligomerisierungsgrad n unter 1,5, insbesondere zwischen 1,2 und 1,4 aufweist.

7. Verfahren zur Herstellung lagerstabiler, gelförmiger Tensid-Zubereitungen auf wäßriger Basis, die bei einer Temperatur im Bereich von 20 °C bis 25 °C eine Viskosität im Bereich von 400 mPa.s bis 10 000 mPa.s aufweisen, durch Mischen einer wäßrigen Lösung, die ein Alkylglykosid der Formel I,
R¹-O(G)ₙ (I)
in der R¹ einen Alkylrest mit 8 bis 22 C-Atomen, G eine Glykose-Einheit und n eine Zahl zwischen 1 und 10 bedeuten, mit einem Ethersulfat der Formel II,
R²-O-(CₚH₂ₚO)_{q}SO₃X (II)
in der R² einen Alkyl- oder Alkenylrest mit 8 bis 22 C-Atomen und bis zu 3 C-C-Doppelbindungen, p die Zahl 2 oder 3, q eine Zahl von 1 bis 10 und X ein Alkalimetallion, ein Ammonium- oder alkyl- bzw. hydroxyalkylsubstituiertes Ammoniumion bedeuten,
im Gewichtsverhältnis von Alkylglykosid gemäß Formel I zu Ethersulfat gemäß Formel II von 35 : 1 bis 3 : 1, und mit so viel Wasser oder einem Gemisch aus Wasser mit einem wassermischbaren organischen Lösungsmittel, daß der Gesamttensidgehalt in der Zubereitung 2,2 Gew.-% bis 12 Gew.-% beträgt.

8. Verfahren nach Anspruch 7, dadurch gekennzeichnet, daß man eine wäßrige Paste, welche Alkylglykosid gemäß Formel I in einer Konzentration von 30 Gew.-% bis 60 Gew.-% enthält, in einer solchen Menge mit dem Ethersulfat gemäß Formel II oder einer wäßrigen Lösung des Ethersulfats mischt, daß die Summe der Tenside in der resultierenden wäßrigen Zubereitung 2,5 Gew.-% bis 10 Gew.-% beträgt und das resultierende Gel 90 Gew.-% bis 97,5 Gew.-% Wasser enthält.

9. Verfahren nach Anspruch 7 oder 8, dadurch gekennzeichnet, daß man die Komponenten Alkylglykosid und Ethersulfat auf Temperaturen von 60 °C bis 80 °C erwärmt und mit einem beheizbaren Mischer, der während des gesamten Mischvorgangs bei Temperaturen im genannten Bereich gehalten werden, vermischt.

10. Verwendung einer Tensid-Zubereitung gemäß einem der Ansprüche 1 bis 6 als Wasch,- Spül-, Reinigungs-, Haar- oder Körperpflegemittel.

11. Verwendung einer Tensid-Zubereitung gemäß einem der Ansprüche 1 bis 6 als lagerstabiles, leicht handhabbares Vorgemisch zur Herstellung von Wasch,- Spül-, Reinigungs-, Haar- oder Körperpflegemitteln.

## Claims

1. A viscous surfactant preparation of low concentration in the form of a gel-like water-containing mixture consisting essentially of
2% by weight to 10% by weight of an alkyl glycoside corresponding to formula I:
R¹-O(G)ₙ (I)
in which R¹ is an alkyl radical containing 8 to 22 carbon atoms, G is a glycose unit and n is a number of 1 to 10,
0.05% by weight to 2% by weight of an ether sulfate corresponding to formula II:
R²-O-(CₚH₂ₚO)_{q}SO₃X (II)
in which R² is an alkyl or alkenyl radical containing 8 to 22 carbon atoms and up to 3 C-C double bonds, p is the number 2 or 3, q is a number of 1 to 10 and X is an alkali metal ion, an ammonium or alkyl- or hydroxyalkyl-substituted ammonium ion,
the ratio by weight of alkyl glycoside corresponding to formula I to ether sulfate corresponding to formula II being 35:1 to 3:1 and preferably 15:1 to 8:1, and
water or a mixture of water with a water-miscible organic solvent to 100% by weight.

2. A surfactant preparation as claimed in claim 1, characterized in that it has a viscosity, measured at a temperature of 20°C to 25°C and at a shear rate of 10 s⁻¹, in the range from 400 mPa·s to 10,000 mPa·s and more particularly in the range from 500 mPa·s to 8,000 mPa·s.

3. A surfactant preparation as claimed in claim 1 or 2, characterized in that it contains 3% by weight to 9% by weight and, more particularly, 4% by weight to 8% by weight of alkyl glycoside corresponding to formula 1, 0.1% by weight to 2% by weight of ether sulfate corresponding to formula II and water or a mixture of water with no more than 5% by weight, based on the preparation according to the invention, of a water-miscible organic solvent to 100% by weight.

4. A surfactant preparation as claimed in any of claims 1 to 3, characterized in that the ether sulfate is a compound corresponding to formula II, in which R² is an alkyl radical containing 12 to 18 carbon atoms, p is the number 2 and q is a number of 1 to 10, and, more particularly, a number of 1 to 5.

5. A surfactant preparation as claimed in any of claims 1 to 4, characterized in that the ether sulfate used contains no more than 5% by weight and, more particularly, from 0.1% by weight to 1.5% by weight of inorganic salt.

6. A surfactant preparation as claimed in any of claims 1 to 5, characterized in that the alkyl glycoside corresponding to formula I has a degree of oligomerization n below 1.5 and, more particularly, between 1.2 and 1.4.

7. A process for the production of storable, gel-like water-based surfactant preparations which have a viscosity of 400 mPa·s to 10,000 mPa·s at a temperature of 20°C to 25°C by mixing an aqueous solution containing an alkyl glycoside corresponding to formula I:
R¹-O(G)ₙ (I)
in which R¹ is an alkyl radical containing 8 to 22 carbon atoms, G is a glycose unit and n is a number of 1 to 10,
with an ether sulfate corresponding to formula II:
R²-O-(CₚH₂ₚO)_{q}SO₃X (II)
in which R² is an alkyl or alkenyl radical containing 8 to 22 carbon atoms and up to 3 C-C double bonds, p is the number 2 or 3, q is a number of 1 to 10 and X is an alkali metal ion, an ammonium or alkyl- or hydroxyalkyl-substituted ammonium ion,
in a ratio by weight of alkyl glycoside corresponding to formula I to ether sulfate corresponding to formula II of 35:1 to 3:1 and with water or a mixture of water with a water-miscible organic solvent in such a quantity that the total surfactant content of the preparation is from 2.2% by weight to 12% by weight.

8. A process as claimed in claim 7, characterized in that an aqueous paste containing alkyl glycoside corresponding to formula I in a concentration of 30% by weight to 60% by weight is mixed with the ether sulfate corresponding to formula II or an aqueous solution of the ether sulfate in such a quantity that the sum total of surfactants in the resulting aqueous preparation is 2.5% by weight to 10% by weight and the resulting gel contains 90% by weight to 97.5% by weight of water.

9. A process as claimed in claim 7 or 8, characterized in that the components alkyl glycoside and ether sulfate are heated to temperatures of 60°C to 80°C and are mixed in a heatable mixer which is kept at temperatures in the range mentioned throughout the mixing process.

10. The use of the surfactant preparation claimed in any of claims 1 to 6 as a laundry detergent, dishwashing detergent, cleaning formulation, hair-care formulation or body-care formulation.

11. The use of the surfactant preparation claimed in any of claims 1 to 6 as a storable and easy-to-handle compound for the production of laundry detergents, dishwashing detergents, cleaning formulations, hair-care formulations or body-care formulations.

## Revendications

1. Préparation de tensioactifs à basse concentration et visqueuse sous forme d'un mélange aqueux et sous forme de gel, se composant essentiellement de :
- 2 % en poids à 10 % en poids d'un alkylglycoside de la formule I,
R¹-O(G)ₙ (I)
dans laquelle R¹ est un radical alkyle avec de 8 à 22 atomes de C, G est une unité glycoside et n un nombre compris entre 1 et 10.
- 0,05 % en poids à 2 % en poids d'un sulfate d'éther de la formule (II),
R²-O-(CₚH₂ₚO)_{q}SO₃X (II)
dans laquelle R² représente un radical alkyle ou alcényle ayant 8 à 22 atomes de C et jusqu'à 3 double liaisons C-C, p représente le nombre 2 ou 3, q un nombre de 1 à 10,
et X un ion de métal alcalin, un ion d'ammonium ou un ion d'ammonium substitué par un alkyle ou un hydroxyalkyle,
tandis que le rapport pondéral d'alkylglycoside selon la formule I au sulfate d'éther selon la formule II se monte de 35:1 jusqu'à 3:1, de préférence de 15:1 à 8:1,
- et à 100 % en poids d'eau ou d'un mélange d'eau avec un solvant organique se mélangeant à l'eau.

2. Préparation de tensioactifs selon la revendication 1,
caractérisée en ce que,
elle a une viscosité, mesurée à une température au niveau de 20 à 25°C avec un taux de cisaillement de 10 s⁻¹, comprise de 400 mPa.s à 10.000 mPa.s, en particulier de 500 mPa.s à 8.000 mPa.s.

3. Préparation de tensioactifs selon les revendications 1 ou 2,
caractérisée en ce que,
elle contient de 3 % en poids à 9 % en poids, en particulier de 4 % en poids à 8 % en poids d'alkylglycoside selon la formule I, de 0,1 % en poids à 2 % en poids de sulfate d'éther selon la formule II et à 100 % en poids d'eau ou d'un mélange d'eau avec pas plus de 5 % en poids, par rapport à la préparation selon l'invention d'un solvant organique miscible à l'eau.

4. Préparation de tensioactifs selon une des revendications 1 à 3,
caractérisée en ce que,
le sulfate d'éther est un composé de la formule II, dans lequel R² représente un radical alkyle avec 12 à 18 atomes de C, p le nombre 2 et q un nombre de 1 à 10, en particulier de 1 à 5.

5. Préparation de tensioactifs selon une des revendications 1 à 4,
caractérisée en ce que,
le sulfate d'éther mis en oeuvre ne contient pas plus de 5 % en poids, en particulier de 0,1 % en poids à 1,5 ù en poids de sel minéral.

6. Préparation de tensioactifs selon une des revendications 1 à 5,
caractérisée en ce que,
l'alkylglycoside selon la formule I comporte un degré d'oligomérisation n inférieur à 1,5, compris en particulier entre 1,2 et 1,4.

7. Procédé de production de préparations de tensioactifs, stables au stockage, sous forme de gels, à base aqueuse, qui comportent à une température au niveau de 20°C à 25°C une viscosité allant de 400 mPa.s à 10.000 mPa.s, par mélange d'une solution aqueuse, qui contient un alkylglycoside de la formule I,
R¹-O(G)ₙ (I)
dans laquelle R¹ est un radical alkyle avec de 8 à 22 atomes de C, G est une unité glycoside et n un nombre compris entre 1 et 10, un sulfate d'éther de la formule (II),
R²-O-(CₚH₂ₚO)_{q}SO₃X (II)
dans laquelle R² représente un radical alkyle ou alcényle ayant 8 à 22 atomes de C et jusqu'à 3 double liaisons C-C, p représente le nombre 2 ou 3, q un nombre de 1 à 10, de préférence de 1 à 5, et X un ion de métal alcalin, un ion d'ammonium ou un ion d'ammonium substitué par un alkyle ou un hydroxyalkyle, dans le rapport pondéral d'alkylglycoside selon la formule I à sulfate d'éther selon la formule II de 35:1 à 3:1 et avec autant d'eau ou un mélange d'eau avec un solvant organique miscible à l'eau, pour que la teneur totale en tensioactif dans la préparation se monte à 2,2 % en poids jusqu'à 12 % en poids.

8. Procédé selon la revendication 7,
caractérisé en ce que,
on mélange une pâte aqueuse, qui contient de l'alkylglycoside selon la formule I à une concentration de 30 % en poids à 60 % en poids, en une quantité telle avec le sulfate d'éther de la formule II ou avec une solution aqueuse de sulfate d'éther, que la somme des tensioactifs dans la préparation aqueuse résultante se monte de 2,5 % en poids à 10 % en poids et que le gel résultant contienne de 90 % en poids à 97,5 % en poids d'eau.

9. Procédé selon les revendications 7 ou 8,
caractérisé en ce que,
on chauffe les composants alkylglycoside et sulfate d'éther à des températures de 60°C à 80°C et on mélange avec un mélangeur chauffable, qui pendant tout le processus de mélange est maintenu à des températures de la zone citée.

10. Utilisation d'une préparation de tensioactifs selon une des revendications 1 à 6 comme agents de lavage, de rinçage, de nettoyage, de soins des cheveux ou du corps.

11. Utilisation d'une préparation de tensioactifs selon une des revendications 1 à 6 comme prémélange stable au stockage, facilement maniable pour la préparation de produits de lavage, de rinçage, de nettoyage, de soins des cheveux ou du corps.
